# EUROPÄISCHE PATENTSCHRIFT

(11) **EP 0 542 739 B1**
(45) Veröffentlichungstag und Bekanntmachung des Hinweises auf die Patenterteilung: **01.03.1995**
(21) Anmeldenummer: 90912006.5
(22) Anmeldetag: 10.08.1990
(51) Int. Cl.: A45F 3/04

(54) **RUCKSACK**
KNAPSACK
SAC A DOS

(43) Veröffentlichungstag der Anmeldung: 26.05.1993
(73) Patentinhaber: Dausien, Ulrich, D-64546 Mörfelden-Walldorf (DE)
(72) Erfinder: Dausien, Ulrich, D-64546 Mörfelden-Walldorf (DE)
(74) Vertreter: Keil, Rainer A., Dipl.-Phys. Dr.
(86) Internationale Anmeldenummer: EP9001325
(87) Internationale Veröffentlichungsnummer: WO9202158

(56) Entgegenhaltungen:
- EP-A- 0 158 154
- EP-A- 0 273 087
- DE-A- 3 844 675
- DE-U- 8 716 869
- US-A- 4 074 839
- US-A- 4 676 418

## Beschreibung

Die Erfindung bezieht sich auf einen Rucksack, mit wenigstens einem wenigstens bereichsweise in Längsrichtung und/oder in Querrichtung - von außen gesehen - konkav gekrümmten in an der Rückwand vorgesehenen Taschen aufgenommenen Aussteifungselement, mithilfe dessen die Rückwand in Längsrichtung und/oder in Querrichtung konkav verformt ist, mit einem zwischen einem unteren Bereich des Aussteifungselements, z.B. zwischen einem im unteren Randbereich des Aussteifungselements quer verlaufenden, elastischen Stützband und einem oberen Bereich des Aussteifungselements gespannten Stütznetz.

Ein derartiger Rucksack ist aus der EP-B-0 158 154 bekannt. Dabei sind zwei einzelne im wesentlichen vertikale, nach oben aufeinanderzu laufende Versteifungsteile vorgesehen, welche an ihrer Unterseite durch ein horizontal verlaufendes weiteres Versteifungsteil miteinander verbunden sind. Die oberen Enden der vertikalen Versteifungsteile sind durch einen zusätzlichen horizontalen Steg miteinander verbunden, der seitlich über die Enden der vertikalen Versteifungsteile übersteht. Über dem oberen horizontalen Steg ist eine elastische Auflage angeordnet, über welcher ein Auflagenetz verläuft. Hierdurch soll beim Tragen des Rucksackes eine Luftventilation im Rückenbereich ermöglicht sein. Herstellungstechnisch und montagetechnisch ist die dafür getroffene Lösung jedoch aufwendig. Darüber hinaus erfordert das Gerippe aus vertikalen und horizontalen Versteifungsteilen und -stegen, daß es praktisch vollständig in einer rückenseitigen Tasche aufgenommen wird.

Aus der EP-A-0 273 087 ist ein Rucksack mit einem an der Rückwand angeordneten flexiblen Rahmen bekannt, bei dem ein separates Spannband zum Spannen des Rahmens in longitudinaler Richtung vorgesehen ist. Der Rahmen weist einen oberen und einen unteren Quersteg auf, wobei die Querstege mittels Bandschlaufen an der Rückwand befestigt sind. Das Spannband ist zwischen Schlitzreihen im oberen und unteren Abschnitt des Rahmens festlegbar, wobei die Spannung in longitudinaler Richtung durch die Befestigung des Spannbandes in unterschiedlichen Schlitzen des Rahmens variiert werden kann.

Aufgabe der vorliegenden Erfindung ist es, einen Rucksack der eingangs genannten Art so auszubilden, daß bei Erhaltung einer Luftventilation im Rückenbereich des Rucksackträgers die Herstellung, Montage und Demontage der hierfür im wesentlichen vorgesehenen Mittel zur Senkung der Herstellungskosten nicht nur vereinfacht, sondern auch das Tragen des Rucksackes bequemer werden.

Diese Aufgabe wird erfindungegemäß im wesentlichen dadurch gelöst, daß das Aussteifungselement als einteiliges plattenförmiges gegebenenfalls mit Durchbrechungen versehenes Bauteil ausgebildet ist, welches unter Krümmung lediglich mit seinem oberen und unteren Ende zwischen oberen und unteren Taschen der Rückenwand in Längsrichtung und in Querrichtung lösbar eingespannt und das Aussteifungselement zum Festlegen an oder Lösen von dem Rucksack unter elastischer Verbiegung in die Tasche der Rückwand einsetzbar oder aus den Taschen entfernbar ist.

Für die Rückenaussteifung ist daher nur ein einziges leicht zu fertigendes Element erforderlich, welches mit wenigen Handgriffen mit dem Stütznetz an dem Rucksack vollständig montiert und demontiert werden kann. Das erfindungsgemäße Aussteifungselement braucht lediglich mit seinem oberen Ende in einer kurzen nach unten offenen Tasche aufgenommen zu sein, weil die plattenförmige Ausgestaltung sicherstellt, daß die Rückwand, konkav verformt, überall in hinreichendem Abstand von dem Stütznetz gehalten wird. Aufgrund in der lediglich kurzen oberen Tasche ist nicht nur eine Materialersparnis möglich sondern auch die Montage und Demontage des Aussteifungselements erleichtert. Durchbrechungen können in dem Aussteifungselement einerseits ebenfalls zur Materialersparnis vorgesehen sein, andererseits um die erforderliche Krümmung und Spannung des Aussteifungselements bei der Montage zu erleichtern. Bei dem erfindungsgemäßen Aussteifungselement ist ferner ein oberer seitlich vorspringender horizontaler Steg vermieden, welcher aufgrund seiner Gestalt leicht zum Durchscheuern der Tasche führt.

In dem oberen Ende des Aussteifungselements können vorzugsweise schlitzförmige, nebeneinander angeordnete Durchbrechungen oder Vertiefungen vorgesehen sein, durch welche am oberen Ende des Stütznetzes vorgesehene Laschen oder Schlaufen zur Spannung des Stütznetzes in Längsrichtung hindurchgeführt sind. Die Schlaufen lassen sich dabei bspw. dadurch festlegen, daß durch sie nach dem Hindurchstecken durch die Durchbrechungen auf der Rückseite des Aussteifungselements ein Querstab durch sämtliche Schlaufen hingedurchgeschoben wird. Die mehreren nebeneinander angeordneten Durchbrechungen oder Vertiefungen sorgen dafür, daß das Stütznetz oben großflächig an dem Aussteifungselement anliegt und sich nicht seitlich zusammenschiebt und Falten wirft.

Die Montage und Demontage des Stütznetzes kann gegenüber dem Stand der Technik bei der Erfindung ferner dadurch wesentlich vereinfacht werden, daß das obere Ende des Aussteifungselements auch in einer Netztasche des Stütznetzes zu dessen Spannung in Längsrichtung aufgenommen ist, wobei die lichte Breite der Netztasche vorzugsweise nur geringfügig größer als die Breite des oberen Endes des Aussteifungselements ist, so daß ein zeitliches Verrutschen des Stütznetzes vermieden ist. Im Gegensatz zu dem obengenannten Stand der Technik braucht das Stütznetz also nicht über eine elastische Auflage, welche dort zur Abpolsterung des oberen Quersteges erforderlich ist, geführt zu werden. Hierdurch kann dem Stütznetz eine größere Spannung verliehen werden.

Bei einer besonderen Ausgestaltung der Erfindung sind/ist das Aussteifungselement und/oder das Stützelement - sich nach oben in seiner Breite verjüngend - etwa trapezförmig ausgebildet, da hierdurch eine gute Stabilität, dauerhafte Spannkraft, leichte Montierbarkeit und gute Anpassung an den Rändern des Rucksackträgers gewährleistet werden können. Das Aussteifungselement und/oder das Stütznetz nähern/nähert sich damit nämlich der Form des sich nach oben etwas verjüngenden Rucksacks an.

Im Rahmen der Erfindung kann ferner vorgesehen sein, daß das Aussteifungselement an seinem unteren Rand mit zur Seite hinweisenden Vorsprüngen in als der vertikalen Mittellinie des Stütznetzes hin offene Quertaschen ausgebildeten unteren Taschen der Rückwand aufgenommen ist. Im Gegensatz zum Stand der Technik bedarf es zum Einspannen am unteren Ende also keines besonderen querverlaufenden Versteifungsteils, sondern lediglich der seitlichen Verlängerung des einzigen plattenförmigen Aussteifungselements. Die Vorsprünge brauchen auch nicht über den Seitenrand des z.B. trapezförmigen Aussteifungselements vorzustehen. Wichtig ist lediglich, daß der Abstand der Außenkanten der beiden einander gegenüberliegenden Vorsprünge so bemessen ist, daß auch eine Quereinspannung des Aussteifungselements mithilfe der Quertaschen erfolgt, wodurch bei sicherer Halterung eine gewünschte konkave Krümmung in Querrichtung des Aussteifungselements ebenfalls in seinem unteren Bereich leicht aufrecht erhalten werden kann.

Für die Aufnahme der Spannkräfte ist es von Vorteil, wenn die Quertaschen an den Enden eines an der Rückenwand großflächig angebrachten Quergurtes ausgebildet sind. Der Quergurt kann dabei etwa in der gleichen Höhe verlaufen, wie das Stützband.

Die Montage und Demontage des Stütznetzes an ihrem unteren Ende kann dadurch auf einfache Weise bewerkstelligt werden, daß das Stütznetz selbst oder das an dem Stütznetz unten angebrachte quer verlaufende Stützband, welches ebenfalls der Anlage am Rücken des Rucksackträgers dient, mittels der seitlichen Vorsprünge, vorzugsweise mittels im Bereich der Vorsprünge vorgesehener Arretierungsrippen und -ösen z.B. an den beiden Enden des Stützbandes quer verspannt ist. Aufgrund der Querspannung werden die Ösen zuverlässig an den Arretierungsrippen gehalten, so daß auch die Querspannung des Stützbandes trotz einfacher Montage und Demontage stets gewährleistet ist.

Bei einer weiteren Ausgestaltung der Erfindung hat das Aussteifungselement eine über seinen konkav gekrümmten Auflagebereich nach oben hinausragende Verlängerung, mit vorzugsweise schlitzförmigen Durchbrechungen für die Hindurchführungen von am oberen Ende des Stütznetzes vorgesehenen Laschen oder Schlaufen und/oder von Schultergurten. Diese Ausgestaltung bietet sich insbesondere für höhere Rucksäcke an, um somit auch eine Aussteifung des Rucksackbereiches im Schulterbereich des Rucksackträgers zu gewährleisten. Gleichzeitig kann die Verlängerung, wie erwähnt, zur Einspannung des Stütznetzes ausgenutzt werden sowie zur Positionierung der Schultergurte. Die mehreren Durchbrechungen und Laschen bzw. Schlaufen gewährleisten eine flache Anlage des Stütznetzes. Die Durchbrechungen in unterschiedlichen Höhen gestaffelt vorgesehen sein, so daß ein mehr oder weniger langes Stütznetz eingesetzt bzw. die Schultergurte mehr oder weniger weit oben durch die Verlängerung hindurchgeführt werden können, je nach Körpergröße des Rucksackträgers.

Ein weiteres Erfindungsmerkmal besteht darin, daß die lichte Breite der oberen Tasche an der Rückwand nur geringfügig größer ist als die Breite des oberen Endes des Aussteifungselements. Hierdurch wird trotz der verhältnismäßig geringen Tiefe der Tasche gewährleistet, daß das Aussteifungselement beim Tragen sich nicht seitlich hin- und herbewegt. Gleichzeitig bleibt aber eine einfache Montage sichergestellt.

Für die Montage und die spätere Funktion kann es ferner von erheblichem Vorteil sein, wenn gemäß einem weiteren Erfindungsmerkmal das Aussteifungselement bereits in seinem nicht eingespannten Zustand jedenfalls in seinem im eingespannten Zustand konkav gekrümmten Anlagebereich in Längsrichtung und/oder Querrichtung leicht konkav vorgekrümmt ist. Hierdurch läßt sich das Aussteifungselement leichter in Längs- bzw. Querrichtung zusammendrücken, daß ein bequemes Einschieben in die rückseitigen Taschen zum Einspannen des Aussteifungselements möglich ist, wobei im eingespannten Zustand das Aussteifungselement dann eine größere Krümmung als zuvor einnehmen kann, so daß eine zuverlässige Einspannung des Aussteifungselements an der Rückenwandung gewährleistet ist.

Dabei kann die obere Verlängerung des Aussteifungselements sowohl vor als auch nach der Einspannung des Aussteifungselements leicht konvex gekrümmt sein. In diesem Bereich braucht das Stütznetz zur Belüftung nämlich nicht mehr in Abstand von dem Aussteifungselement gehalten zu sein. Das Aussteifungselement erhält so im Querschnitt etwa eine S-Form, welche die Einspanncharakteristik günstig beeinflußt.

Das erfindungsgemäße Aussteifungselement besteht vorzugsweise aus Kunststoff, und zwar einerseits wegen der verhältnismäßig leichten Fertigung, andererseits aber auch zur Verringerung des Gewichts.

Bei verhältnismäßig dünnem plattenförmigen Material für das Aussteifungselement können, vorzugsweise in den Randbereichen, längs- und/oder quer verlaufende Verstärkungsrippen vorgesehen sein. Hierdurch wird das Gewicht nochmals verringert.

Um das Tragen des erfundenen Rucksackes noch bequemer zu machen, kann das Stützband am unteren Ende des Stütznetzes mit einem, vorzugsweise bis über die seitlichen Versprünge des Aussteifungselements reichenden Auflagepolster versehen sein. Das Auflagepolster liegt damit vor dem unteren Randbereich des Aussteifungselements und paßt sich beim Tragen des Rucksackes im unteren Bereich an den Rücken des Rucksackträgers an.

Eine Stabilsierung des Rucksackes beim Tragen kann dadurch erreicht werden, daß die Schultergurte über einen mit einem öffenbaren Verschluß versehenen, vorzugsweise wenigstens bereichsweise elastischen Brustgurt miteinander verbunden sind. Hierdurch wird der Rucksack mit dem Stütznetz sicher an dem Rücken des Rucksackträgers anliegend gehalten, was wegen der vorhandenen Belüftung auch möglich ist.

Ergänzt werden kann diese Erleichterung des Tragens des Rucksackes noch dadurch, daß der Quergurt, welcher die Quertaschen für die Aufnahme der seitlichen Fortsätze am unteren Rand des Aussteifungselements bildet, zu einem mit einem öffenbaren Verschluß versehenen, vorzugsweise wenigstens bereichsweise elastischen, abgepolsterten Bauchgurt verlängert ist. Die hierbei vorgesehenen Polster liegen im Hüftbereich am Körper des Rucksackträgers an, wodurch verbunden mit einer gewissen Vorspannung des Bauchgurtes, eine weitere Stabilisierung des Rucksackes am Rücken des Rucksackträgers erfolgt.

Eine Anpassung des erfindungsgemäßen Rucksackes an die Körpergröße des Rucksackträgers kann bspw. dadurch erfolgen, daß die vorzugsweise in ihrer Länge verstellbaren Schultergurte über längenverstellbare Zusatzbänder zur Verstellung des Schulterbereichs, also des Scheitelpunktes, der Schultergurte oberhalb des Aussteifungselements mit der Rückwand verbunden sind.

Weitere Ziele, Merkmale, Vorteile und Anwendungsmöglichkeiten der vorliegenden Erfindung ergeben sich aus der nachfolgenden Beschreibung von Ausführungsbeispielen anhand der Zeichnung.

Es zeigen:
- Fig. 1: eine teilweise weggebrochene rückenseitige Ansicht eines erfindungsgemäßen Rucksackes gemäß einer ersten Ausführungsform der Erfindung,
- Fig. 2: den Rucksack von Fig. 1 in Seitenansicht, ebenfalls teilweise weggebrochen,
- Fig. 3 bis 5: ein erfindungsgemäßes Aussteifungselement gemäß einer ersten Ausführungsform für einen Rucksack nach Fig. 1 und 2 in Draufsicht (Fig. 3), in Seitenansicht in Fig. 3 von links gesehen (Fig. 4) und geschnitten entlang der Linie V - V von Fig. 3 (Fig. 5),
- Fig. 6: eine teilweise weggebrochene rückseitige Ansicht eines erfindungemäßen Rucksacks gemäß einer anderen Ausführungsform der Erfindung,
- Fig. 7: den Rucksack nach Fig. 6 in Seitenansicht ebenfalls teilweise weggebrochen, und
- Fig. 8 bis 10: ein erfindungsgemäßes Aussteifungselement für einen Rucksack nach den Fig. 6 und 7 in Draufsicht (Fig. 8), in Seitenansicht in Fig. 8 von rechts gesehen (Fig. 9) und geschnitten entlang Linie X - X von Fig. 8 (Fig. 10).

Der in den Fig. 1 und 2 veranschaulichte Rucksack 1 ist an seiner Rückwand 3 mit einem Aussteifungselement 2 versehen. Das Aussteifungselement 2 ist lediglich mit seinem oberen Ende in einer nach unten offenen Tasche 6 aufgenommen und, was aus den Fig. 1 und 2 nicht ersichtlich ist, mit zwei am unteren Ende vorgesehenen seitlichen Vorsprüngen 7 (vgl. Fig. 3) in entsprechend zugeordneten, zur vertikalen Mittellinie hin offenen Quertaschen der Rückwand 3 eingespannt. Das Aussteifungselement 2 ist in seiner nicht eingespannten Ausgangslage, wie aus den Fig. 4 und 5 ersichtlich, in Längsrichtung leicht geschwungen, so daß im Bereich des Rückens des Rucksackträgers von außen gesehen eine konkave Krümmung und in einer nach oben anschließenden Verlängerung 9 im Schulterbereich eine leichte konvexe Krümmung vorliegt. In Querrichtung ist das Aussteifungselement 2 von außen gesehen ebenfalls leicht konkav gekrümmt. Aufgrund des Abstandes der oberen Tasche 6 von den unteren Quertaschen für die Vorsprünge 7 und des Abstandes der letztgenannten Quertaschen untereinander können sich die jeweiligen Krümmungen unter Einspannung des Aussteifungselements 2 vergrößern. Die unteren nicht sichtbaren Quertaschen haben nahezu eine Tiefe, welche der Länge der Vorsprünge 7 entsprechen. Die obere Tasche 6 ist so kurz bemessen, daß sie lediglich einen verhältnismäßig schmalen Randbereich des oberen Endes des Aussteifungselements 2 überdeckt. Hierdurch ist eine einfache Montage und Demontage des Aussteifungselements 2 möglich.

Aufgrund der konkaven Krümmung des Aussteifungselements 2 im Rückenbereich wird die Rückwand 3 in Längsrichtung und/oder in Querrichtung entsprechend konkav verformt. Ein Stütznetz 5 bspw. aus textilem Material ist mit einem unteren quer verlaufenden elastischen Stützband 4 versehen und mittels (nicht dargestellter) Ösen an den Fortsätzen 7 vor dem Aussteifungselement 2 gespannt, wobei die Ösen mittels an den Fortsätzen 7 vorgesehener vertikaler Arretierungsrippen 16 auf Abstand voneinander gehalten sind. Am oberen Ende weist das Stütznetz 5 Laschen oder Schlaufen 12 auf, welche durch schlitzförmige Durchbrechungen 10 in der oberen Verlängerung 9 des Aussteifungselementes 2 hindurchgeführt und auf der Rückseite des Aussteifungselements 2 derart festgelegt sind, daß das Stütznetz 5 unter Spannung gehalten ist. Die Festlegung des Stütznetzes 5 mit Hilfe der Laschen oder Schlaufen 12 kann in der Weise erfolgen, daß nach dem Hindurchstecken durch die Durchbrechungen 10 durch sämtliche Schlaufen 12 hinter dem Aussteifungselement 2 ein Querstab hindurchgesteckt wird, welcher das Stütznetz 5 unter der erforderlichen Spannung vor dem Aussteifungselement 2 hält. Aufgrund der Längs- und Querverspannung des Stütznetzes 5 ist zwischen dem Stütznetz 5, welches sich beim Tragen des Rucksackes 1 an die Rückenpartie des Rucksackträgers anlegt, ein Belüftungszwischenraum freigehalten.

Erfindungsgemäß ist das Aussteifungselement 2 als einteiliges plattenförmiges Bauteil ausgebildet, welches in dem dargestellten Fall zur Verringerung des Materialbedarfs und des Gewichts sowie zur Bestimmung der Elastizität in Längs- und Querrichtung mit z.B. kreislochförmigen Durchbrechungen unterschiedlichen Durchmessers versehen ist. In der Verlängerung 9 sind außer den Durchbrechungen 10 für die Laschen oder Schlaufen 12 weitere schlitzförmige Durchbrechungen 11 für den Durchtritt von Schultergurten 13 vorgesehen. Von den Durchbrechungen 11 sind, wie aus Fig. 3 ersichtlich, zwei Paare im Abstand übereinander angeordnet, so daß die Schultergurte 13 wahlweise durch das untere oder das obere Paar von Durchbrechungen 11 geführt werden können, in Anpassung an die Körpergröße des Rucksackträgers.

Wie insbesondere aus Fig. 3 ersichtlich, ist das Aussteifungselement 2 sich nach oben in seiner Breite verjüngend in Anpassung an die Gestalt des Rucksacks 1 etwa trapezförmig ausgebildet. Die lichte Breite der oberen Tasche 6 ist dabei lediglich geringfügig größer als die Breite des oberen Endes des Aussteifungselements 2, so daß dieses obere Ende seitlich praktisch unverrückbar an der Rückenwand 3 gehalten wird. Die größere Breite am unteren Ende des Aussteifungselements 2 erhöht die Biegsamkeit in Querrichtung, so daß die Vorsprünge 7 durch Zusammenbiegen des unteren Endes des Aussteifungselements 2 leicht in die Quertaschen eingeführt werden können. Um die von dem Aussteifungselement 2 auf die Quertaschen ausgeübten Kräfte aufnehmen zu können, sind die Quertaschen an den Enden eines an der Rückenwand 3 großflächig angebrachten (nicht sichtbaren) unter dem Stützband 4 verlaufenden Quergurtes, bspw. durch Umfalten und Festnähen der Enden des Quergurtes, aus wenig dehnbarem, strapazierfähigem Material ausgebildet. Das bspw. aus Kunststoff bestehende Aussteifungselement 2 hat ferner in seinen Randbereichen längs- und querverlaufende Verstärkungsrippen 14, wie insbesondere aus Fig. 3 ersichtlich.

Zur weiteren Erhöhung der Bequemlichkeit des Tragens des Rucksackes 1 ist das Stützband 4 mit einem Auflagepolster 15 versehen, wie aus den Fig. 1 und 2 ersichtlich, welches bis über die seitlichen Vorsprünge 7 des Aussteifungselements 2 reicht, weswegen letztere auch in der zeichnerischen Darstellung nicht sichtbar sind.

Um den Rucksack 1 bei sicherer Anlage des Stütznetzes 5 an der Rückenpartie des Rucksackträgers zu halten, sind die Schultergurte 13 über einen mit einem öffenbaren Verschluß 18 versehenen, bereichsweise elastischen Brustgurt 17 miteinander zu verbinden. Die beiden Abschnitte des Brustgurtes 17 können auch in ihrer Länge verstellt werden, ebenso wie natürlich die Schultergurte 13 in ihrer Länge verstellbar sind. Ferner ist der (nicht dargestellte) Quergurt zu einem mit einem öffenbaren Verschluß 20 versehenen, ebenfalls bereichsweise elastischen Bauchgurt 19 verlängert, so daß auch im Bereich dieser Körperpartie der Rucksack 1 unter dichter Anlage des Stütznetzes 5 am Rücken des Rucksackträgers gehalten werden kann. Die dichte Anlage ist deswegen möglich, weil zwischen Stütznetz 5 und dem konkaven Bereich des Aussteifungselements 2 immer der Belüftungszwischenraum freigehalten ist. Auf diese Weise kann also trotz eines festen Sitzes des Rucksackes 1 am Rücken des Rucksackträgers einem Schwitzen in dieser Partie entgegengewirkt werden.

Bei dem Rucksack 1 gemäß den Fig. 1 und 2 sind ferner die Schultergurte 13 über längenverstellbare Zusatzbänder 21 mit der Rückwand 3 oberhalb des Aussteifungselements 2 verbunden. Durch die Längenverstellung der Zusatzbänder 21 kann der Schulterbereich der Schultergurte 13, also deren Scheitelpunkt, in Anpassung an die Körpergröße des Rucksackträgers verändert werden.

Der in den Fig. 6 und 7 dargestellte Rucksack 1 mit dem hierfür bestimmten, in den Fig. 8 bis 10 dargestellten Aussteifungselement 2 unterscheidet sich im wesentlichen durch eine geringere Höhe, so daß das Aussteifungselement 2 ausschließlich einen in Längsrichtung konkav gekrümmten Bereich zur entsprechenden Verformung der Rückwand 3 aufweist. Die obere Verlängerung 9 fehlt hier also. Zur Spannung des Stütznetzes 5 weist letzteres an seinem oberen Ende eine Netztasche 8 auf, welche ähnliche Gestalt und Größe hat, wie die obere Tasche 6 an der Rückwand 3. Bei der Montage braucht also das Aussteifungselement 2 lediglich mit seinem oberen Ende in die Netztasche 8 und dann beide gemeinsam in die Tasche 6 eingeschoben zu werden, nachdem das untere Ende des Aussteifungselements 2 mit den seitlichen Fortsätzen 7 in entsprechende Quertaschen zur Einspannung eingeschoben worden sind, während das Stütznetz 5 wieder mittels Ösen an den Fortsätzen 7 festgemacht ist. Wie aus den Fig. 9 und 10 ersichtlich, kann das Aussteifungselement vor dem Einspannen zwischen den Taschen sowohl in Längsrichtung als auch in Querrichtung leicht konkav vorgekrümmt sein, um die Montage zu erleichtern und eine zuverlässige Einspannung des Aussteifungselements in den Taschen zu sichern.

### Bezugszeichenliste:

- 1: Rucksack
- 2: Aussteifungselement
- 3: Rückwand
- 4: Stützband
- 5: Stütznetz
- 6: Taschen
- 7: Vorsprünge
- 8: Netztasche
- 9: Verlängerung
- 10: Durchbrechungen
- 11: Durchbrechungen
- 12: Laschen oder Schlaufen
- 13: Schultergurte
- 14: Versteifungsrippen
- 15: Auflagepolster
- 16: Arretierungsrippen
- 17: Brustgurt
- 18: Verschluß
- 19: Bauchgurt
- 20: Verschluß
- 21: Zusatzbänder

## Patentansprüche

1. Rucksack mit wenigstens einem wenigstens bereichsweise in Längsrichtung und/oder Querrichtung - von außen gesehen - konkav gekrümmten, in an der Rückwand (3) vorgesehenen Taschen (6) aufgenommen Aussteifungselement (2), mithilfe dessen die Rückwand (3) in Längsrichtung und/oder in Querrichtung konkav verformt ist, mit einem zwischen einem unteren Bereich des Aussteifungselements (2), z.B. zwischen einem im unteren Randbereich des Aussteifungselements (2) quer verlaufenden, elastischen Stützband (4) und einem oberen Bereich des Aussteifungselements (2) gespannten, die konkave Krümmung überbrückenden Stütznetz (5), dadurch gekennzeichnet, daß das Aussteifungselement (2) als einteiliges plattenförmiges gegebenenfalls mit Durchbrechungen versehenes Bauteil ausgebildet ist, welches unter Krümmung lediglich mit seinem oberen und unteren Ende zwischen oberen und unteren Taschen (6) der Rückenwand (3) in Längs- und Querrichtung lösbar eingespannt und das Aussteifungselement (2) zum Festlegen an oder Lösen von dem Rucksack unter elastischer Verbiegung in die Taschen (6) der Rückwand (3) einsetzbar oder aus den Taschen (6) entfernbar ist.

2. Rucksack nach Anspruch 1, dadurch gekennzeichnet, daß in dem oberen Ende des Aussteifungselements (2), vorzugsweise schlitzförmige nebeneinander angeordnete, Durchbrechungen (10) oder Vertiefungen vorgesehen sind, durch welche am oberen Ende des Stütznetzes (5) vorgesehene Laschen oder Schlaufen (12) zur Spannung des Stütznetzes (5) in Längsrichtung hindurchgeführt sind.

3. Rucksack nach Anspruch 1, dadurch gekennzeichnet, daß das obere Ende des Aussteifungselements (2) in einer Netztasche (8) des Stütznetzes (4) zu dessen Spannung in Längsrichtung aufgenommen ist, wobei die lichte Breite der Netztasche (8) vorzugsweise nur geringfügig größer ist als die Breite des oberen Endes des Aussteifungselements (2).

4. Rucksack nach einem der Ansprüche 1 bis 3, dadurch gekennzeichnet, daß das Aussteifungselement (2) und/oder das Stütznetz (5) sich nach oben in ihrer/seiner Breite verjüngend etwa trapezförmig ausgebildet sind/ist.

5. Rucksack nach einem der Ansprüche 1 bis 4, dadurch gekennzeichnet, daß das Aussteifungselement (2) an seinem unteren Rand mit seitlichen Vorsprüngen (7) in als zur vertikalen Mittellinie des Stütznetzes (5) hin offenen Quertaschen ausgebildeten unteren Taschen der Rückwand (3) aufgenommen ist.

6. Rucksack nach Anspruch 5, dadurch gekennzeichnet, daß die Quertaschen an den Enden eines an der Rückwand (3) großflächig angebrachten Quergurtes ausgebildet sind.

7. Rucksack nach Anspruch 5 oder 6, dadurch gekennzeichnet, daß das Stütznetz (5) oder das Stützband (4) mittels der seitlichen Vorsprünge (7), vorzugsweise mittels im Bereich der Vorsprünge (7) vorgesehener Arretierungsrippen (16) und -ösen quer verspannt ist.

8. Rucksack nach einem der Ansprüche 1 bis 7, dadurch gekennzeichnet, daß das Aussteifungselement (2) eine über seinen konkav gekrümmten Anlagebereich nach oben hinausragende Verlängerung (9) aufweist, mit vorzugsweise schlitzförmigen Durchbrechungen (10, 11) für die Hindurchführungen von am oberen Ende des Stütznetzes (5) vorgesehenen Laschen oder Schlaufen (12) und /oder von Schultergurten (13).

9. Rucksack nach einem der Ansprüche 1 bis 8, dadurch gekennzeichnet, daß die lichte Breite der oberen Tasche (6) an der Rückwand (3) nur geringfügig größer ist als die Breite des oberen Endes des Aussteifungselements (2).

10. Rucksack nach einem der Ansprüche 1 bis 9, dadurch gekennzeichnet, daß das Versteifungselement (2) bereits in seinem nicht eingespannten Zustand jedenfalls in seinem im eingespannten Zustand konkav gekrümmten Anlagebereich in Längsrichtung und/oder Querrichtung leicht konkav vorgekrümmt ist.

11. Rucksack nach einem der Ansprüche 8 bis 10, dadurch gekennzeichnet, daß die Verlängerung (9) - von außen gesehen - leicht konvex gekrümmt ist.

12. Rucksack nach einem der Ansprüche 1 bis 11, dadurch gekennzeichnet, daß das Aussteifungselement (2) aus Kunststoff besteht.

13. Rucksack nach einem der Ansprüche 1 bis 12, dadurch gekennzeichnet, daß das Aussteifungselement (2), vorzugsweise in dessen Randbereichen, längs- und/oder querverlaufende Verstärkungsrippen (14) aufweist.

14. Rucksack nach einem der Ansprüche 1 bis 13, dadurch gekennzeichnet, daß das Stützband (4) mit einem, vorzugsweise bis über die seitlichen Vorsprünge (7) des Aussteifungselements (2) reichendes Auflagepolster (15) versehen ist.

15. Rucksack nach einem der Ansprüche 1 bis 14, dadurch gekennzeichnet, daß die Schultergurte (13) über einen mit einem öffenbaren Verschluß (18) versehenen, vorzugsweise wenigstens bereichsweise elastischen Brustgurt (17) miteinander verbunden sind.

16. Rucksack nach einem der Ansprüche 1 bis 15, dadurch gekennzeichnet, daß der Quergurt zu einem mit einem öffenbaren Verschluß (20) versehenen, vorzugsweise wenigstens bereichsweise elastischen, abgepolsterten Bauchgurt (19) verlängert ist.

17. Rucksack nach einem der Ansprüche 1 bis 16, dadurch gekennzeichnet, daß die vorzugsweise in ihrer Länge verstellbaren Schultergurte (13) über längenverstellbare Zusatzbänder (21) zur Verstellung des Schulterbereichs der Schultergurte (13) oberhalb des Aussteifungselements (2) mit der Rückwand (3) verbunden sind.

## Claims

1. A rucksack having at least one stiffener (2), curved concavely - as seen from outside - in at least parts in the longitudinal direction and/or the transverse direction, and accommodated in pockets (6) provided on the rear wall (3), thereby concavely deforming the rear wall (3) in the longitudinal direction and/or in the transverse direction, together with a support net (5) which bridges the concavity and is stretched between a lower part of the stiffener (2), for example between an elastic supporting strip (4) running transversely across the lower edge region of the stiffener (2), and an upper part of the stiffener (2), characterized in that the stiffener (2) is designed as an entire slab-type structural member, optionally having perforations, releasably clamped locally,with curvature, between upper and lower pockets (6) in the rear wall (3), the stiffener (2) being secured in or released from the rucksack by applying elastic bending to insert it in the pockets (6) in the rear wall (3) or to remove it from the pockets (6).

2. A rucksack as in Claim 1, characterized in that perforations (10), preferably slit-shaped, are arrayed side by side in the upper end of the stiffener (2), through which are longitudinally passed straps or loops (12) disposed on the upper end of the support net (5), to stretch the support net (5).

3. A rucksack as in Claim 1, characterized in that the upper end of the stiffener (2) is stowed in a net pocket (8) in the support net (4) to ensure longitudinal stretching, the internal breadth of the net pocket (8) preferably just slightly exceeding the breadth of the upper end of the stiffener (2).

4. A rucksack as in any of Claims 1 to 3, characterized in that the stiffener (2) and/or the support net (5) taper or tapers towards the top, substantially trapezoidally.

5. A rucksack as in any of Claims 1 to 4, characterized in that lateral projections (7) on the lower edge of the stiffener (2) are lower pockets on the rear wall (3), in the form of transverse pockets opening towards the vertical midline of the support net (5).

6. A rucksack as in Claim 5, characterized in that the transverse pockets are formed at the ends of a transverse strap attached to the rear wall (3) over a large area.

7. A rucksack as in Claim 5 or 6, characterized in that the support net (5) or the supporting strip (4) is transverse-stretched by means of the lateral projections (7),preferably by arresting ribs (16) and eyelets disposed in the area of the projections (7).

8. A rucksack as in any of Claims 1 to 7, characterized in that the stiffener (2) has an extension (9) protruding upwardly beyond its concavely curved contact face and having preferably slit-shaped perforations (10, 11) through which to pass straps or loops (13) disposed at the upper end of the support net (12), and/or shoulder straps (13).

9. A rucksack as in any of Claims 1 to 8, characterized in that the internal breadth of the upper pocket (6) on the rear wall (3) only just slightly exceeds the breadth of the upper end of the stiffener (2).

10. A rucksack as in any of Claims 1 to 9, characterized in that the stiffener (2) prior to clamping is already precurved slightly concavely in the longitudinal direction and/or the transverse direction, at least over the contact face concavely curved when clamped in position.

11. A rucksack as in any of Claims 8 to 10, characterized in that the extension (9) - as seen from the outside - is curved slightly convexly.

12. A rucksack as in any of Claims 1 to 11, characterized in that the stiffener (2) is made from a synthetic material.

13. A rucksack as in any of Claims 1 to 12, characterized in that the stiffener (2) has longitudinally and/or transversely extending reinforcing ribs (14), especially in its edge areas.

14. A rucksack as in any of Claims 1 to 13, characterized in that the supporting strip (4) is provided with a support cushion (15), preferably extending out beyond the lateral projections (7) on the stiffener (2).

15. A rucksack as in any of Claims 1 to 14, characterized in that the shoulder straps (13) are connected to each other by a chest strap (17) having an openable closure (18), and preferably being elastic, at least in some areas.

16. A rucksack as in any of Claims 1 to 15, characterized in that the transverse strap is extended to form a cushioned belly strap (19), having an openable closure (20) and preferably being elastic, at least in some areas.

17. A rucksack as in any of Claims 1 to 16, characterized in that the preferably variable-length shoulder straps (13) are connected to the rear wall (3) by extension bands (21) of adjustable length, which position the shoulder areas of the shoulder straps (3) over the stiffener (2).

## Revendications

1. Sac à dos comportant au moins un élément de rigidification (2) qui présente au moins localement une courbure concave - vu de l'extérieur - dans la direction longitudinale et/ou dans la direction transversale et est monté dans des poches (6) prévues dans la paroi arrière (3), au moyen duquel on donne à la paroi arrière (3) une forme d'arc concave dans la direction longitudinale et/ou la direction transversale, ainsi qu'un filet d'appui (5) qui sous-tend l'arc concave et est tendu entre une partie inférieure de l'élément de rigidification (2), par exemple une sangle d'appui (4) élastique qui s'étend transversalement dans une région inférieure de l'élément de rigidification (2), et une partie supérieure dudit élément de rigidification (2), caractérisé par le fait que l'élément de rigidification (2) est agencé sous la forme d'un élément monobloc en forme de plaque qui est pourvu le cas échéant de passages et est précontraint en formant un arc, avec possibilité de démontage, uniquement par ses extrémités supérieure et inférieure entre des poches (6) supérieures et inférieures sur la paroi arrière (3) et que pour fixer l'élément de rigidification (2) sur le sac à dos ou le séparer de celui-ci, on introduit l'élément de rigidification (2) dans les poches (6) ou on l'en dégage en le déformant élastiquement.

2. Sac à dos selon la revendication 1, caractérisé par le fait qu'il est prévu dans l'extrémité supérieure de l'élément de rigidification (2) des découpes (10) ou des cavités de préférence en forme de fente qui sont disposées les unes à côté des autres et dans lesquelles pénètrent des pattes ou des boucles (12) prévues à l'extrémité supérieure du filet d'appui (5) aux fins de tendre ledit filet d'appui (5) dans la direction longitudinale.

3. Sac à dos selon la revendication 1, caractérisé par le fait que l'extrémité supérieure de l'élément de rigidification (2) est reçue dans une poche (8) du filet d'appui (5) aux fins de tendre celui-ci dans la direction longitudinale, la largeur libre de la poche (8) du filet étant de préférence légèrement supérieure à la largeur de l'extrémité supérieure de l'élément de rigidification (2).

4. Sac à dos selon l'une des revendications 1 à 3, caractérisé par le fait que l'élément de rigidification (2) et/ou le filet d'appui (5) se rétrécit/rétrécissent légèrement, sensiblement en forme de trapèze, vers le haut.

5. Sac à dos selon l'une des revendications 1 à 4, caractérisé par le fait que l'élément de rigidification (2), au niveau de son bord inférieur est monté par des saillies (7) latérales dans des poches inférieures de la paroi arrière (3) agencées sous forme de poches transversales ouvertes en direction de l'axe médian vertical du filet d'appui (5).

6. Sac à dos selon la revendication 5, caractérisé par le fait que les poches transversales sont aménagées aux extrémités d'une sangle transversale appliquée à plat sur la paroi arrière (3).

7. Sac à dos selon la revendication 5 ou la revendication 6, caractérisé par le fait que le filet d'appui (5) ou la sangle d'appui (4) est tendue transversalement au moyen des saillies (7) latérales, de préférence à l'aide de barrettes (16) ou d'oeillets de fixation prévus dans la région des saillies (7).

8. Sac à dos selon l'une des revendications 1 à 7, caractérisé par le fait que l'élément de rigidification (2) présente un prolongement (9) qui s'étend vers le haut au-delà de sa partie d'appui à courbure concave et est pourvu de découpes (10, 11) de préférence en forme de fente pour le passage de pattes ou de boucles (12) prévues à l'extrémité supérieure du filet d'appui (5) et/ou de bretelles (13).

9. Sac à dos selon l'une des revendications 1 à 8, caractérisé par le fait que la largeur libre de la poche (6) supérieure sur la paroi arrière (3) n'est que faiblement supérieure à la largeur de l'extrémité supérieure de l'élément de rigidification (2).

10. Sac à dos selon l'une des revendications 1 à 9, caractérisé par le fait que, à l'état non tendu, l'élément de rigidification (2) présente une légère précourbure concave dans la direction longitudinale et/ou dans la direction transversale au moins dans sa partie d'appui qui prend une courbure concave à l'état précontraint.

11. Sac à dos selon l'une des revendications 8 à 10, caractérisé par le fait que - vu de l'extérieur - le prolongement (9) est légèrement convexe.

12. Sac à dos selon l'une des revendications 1 à 11, caractérisé par le fait que l'élément de rigidification (2) est en matière synthétique.

13. Sac à dos selon l'une des revendications 1 à 12, caractérisé par le fait que l'élément de rigidification (2) comporte, de préférence dans la région de ses bords, des nervures de rigidification (14) longitudinales et/ou transversales.

14. Sac à dos selon l'une des revendications 1 à 13, caractérisé par le fait que la sangle d'appui (4) est pourvue d'un coussinet (15) de rembourrage qui, de préférence, s'étend jusque sur les saillies (7) latérales de l'élément de rigidification (2).

15. Sac à dos selon l'une des revendications 1 à 14, caractérisé par le fait que les bretelles (13) sont reliées entre elles par une sangle de poitrine (17), de préférence au moins localement élastique, qui est pourvue d'une boucle (18) pouvant être ouverte.

16. Sac à dos selon l'une des revendications 1 à 15, caractérisé par le fait que la sangle transversale se prolonge par une ceinture (19) rembourrée, de préférence au moins localement élastique, qui est pourvue d'une boucle (20) pouvant être ouverte.

17. Sac à dos selon l'une des revendications 1 à 16, caractérisé par le fait que les bretelles (13) qui sont de préférence réglables en longueur sont reliées à la paroi arrière (3), au-dessus de l'élément de rigidification (2), par l'intermédiaire de sangles (21) complémentaires réglables en longueur aux fins de déplacer la partie des bretelles qui porte sur l'épaule.
